# EUROPÄISCHE PATENTSCHRIFT

(11) **EP 0 901 452 B1**
(45) Veröffentlichungstag und Bekanntmachung des Hinweises auf die Patenterteilung: **02.05.2001**
(21) Anmeldenummer: 98912226.2
(22) Anmeldetag: 14.02.1998
(51) Int. Cl.: B65D 81/32, A61M 35/00

(54) **MEHRKAMMER-AMPULLE FÜR PORTIONIERTE FLÜSSIGKEITEN**
MULTI-CHAMBER AMPOULE FOR MEASURED DOSES OF LIQUIDS
AMPOULE A CHAMBRES MULTIPLES POUR LIQUIDES SOUS FORME DOSEE

(30) Priorität: 20.02.1997 DE 19706932
(43) Veröffentlichungstag der Anmeldung: 17.03.1999
(73) Patentinhaber: Dentaco Dentalindustrie- und Marketing GmbH, 61352 Bad Homburg (DE)
(72) Erfinder: SOGARO, Alberto, D-61476 Kronberg (DE)
(74) Vertreter: Lippert, Hans, Dipl.-Ing.
(86) Internationale Anmeldenummer: DE9800430
(87) Internationale Veröffentlichungsnummer: WO9836994

(56) Entgegenhaltungen:
- EP-A- 0 332 487
- EP-A- 0 577 200
- EP-A- 0 688 516
- DE-U- 9 202 654
- FR-A- 2 182 522
- US-A- 4 793 476
- PATENT ABSTRACTS OF JAPAN vol. 096, no. 011, 29.November 1996 & JP 08 187121 A (KANEBO LTD;SHINOHARA SHOTEN:KK; YAITA SEISAKUSHO:KK), 23.Juli 1996,

## Beschreibung

Die Erfindung betrifft eine Mehrkammer-Ampulle für portionierte Flüssigkeiten, mit einer äußeren Hülse aus elastischem Material, die im Inneren eine Kammer aufweist, die sich längs einer Achse erstreckt und die bodenseitig mit einem Boden verschlossen ist, und mit einem Verschlußelement, das die äußere Hülse kopfseitig verschließt und das einen Micropinsel aufweist, der an der Spitze ein flüssigkeitsaufnehmendes Element besitzt.

Es ist eine derartige Mehrkammer-Ampulle aus der DE-U-92 02 654 bekannt. Bei der bekannten Ampulle wird der Kammerhohlraum durch die eingefüllte Flüssigkeit selbst in zwei Kammern unterteilt. In der unteren Kammer befindet sich die portionierte Flüssigkeitsmenge und oberhalb der Flüssigkeit Luft.

Bestimmte Flüssigkeiten sind aber weitestgehend unter Luftabschluß einzufüllen. Nachteilig bei der bekannten Ampulle ist, daß aufgrund des Micropinsels, der in den Kammerhohlraum ragt, zuviel von der Flüssigkeit eingefüllt werden müßte, um die Luft weitestgehend zu verdrängen. Ein anderer Nachteil ist, daß bei einer übermäßigen Füllung der Schaft oder das Kopfteil des Micropinsels mit benetzt wird, weshalb es bei der Entnahme zu unerwünschten Abtropferscheinungen kommen kann.

Daher ist es Aufgabe der Erfindung, eine Mehrkammer-Ampulle zu schaffen, bei der die Flüssigkeit trotz des vorhandenen Micropinsels weitestgehend unter Luftabschluß portioniert abfüllbar ist.

Die Aufgabe der Erfindung wird durch die Merkmale des Anspruchs 1 gelöst.

Erfindungsgemäß wird eine Mehrkammer-Ampulle geschaffen, bei der der Micropinsel getrennt von der portionierten Flüssigkeit in einer unteren Kammer einer äußeren Hülse aufbewahrt wird. Der Micropinsel ist in eine hohle und kolbenförmige innere Hülse eingelagert, die ein verschiebbares Verschlußelement für die äußere Hülse mit der unteren Kammer bildet. Die innere Hülse ist als gleitbarer Kolben in der äußeren Hülse eingelagert. Dabei bildet die innere Hülse selbst eine zweite und obere Kammer, in die der Micropinsel mit seiner Spitze ragt.

Wesentlich ist, daß die Wandung der inneren Hülse radiale Bohrungen aufweist, die von der Wandung der äußeren Hülse abgedichtet werden. Durch Einschieben des Micropinsels wird die kolbenähnliche innere Hülse in die darunterliegende Flüssigkeit gepreßt. Dabei weitet sich die äußere elastische Wandung der äußeren Hülse bzw. die Wandung der inneren Hülse wird nach Innen gepreßt. So entsteht ein kleiner Wandungsspalt, über den die Flüssigkeit durch die Bohrungen hindurch, in die Kammer strömen kann, die den Micropinsel enthält.

Durch vollständiges Absenken der inneren Hülse strömt die gesamte Flüssigkeit aus der ersten Kammer der äußeren Hülse in die zweite Kammer der inneren Hülse. Das Aufweiten des Wandungsspaltes zwischen der inneren und äußeren Hülse wird durch eine Dichtlippe im unteren Bereich der inneren Hülse unterstützt, wenn die Dichtlippe aus der zugehörigen Dichtnut verlagert wurde.

In vorteilhafter Weise läßt sich mit der Erfindung die zu portionierende Flüssigkeit unter einem minimalen Lufteinschluß und getrennt von dem Micropinsel lagern. Der Micropinsel bildet selbst das Werkzeug, die innere Hülse abzusenken.

Die Erfindung gestattet sogar das Aufbewahren einer Zweikomponenten-Flüssigkeit. Die eine Komponente befindet sich in der unteren Kammer der äußeren Hülse, die von der inneren Hülse verschlossen wird. Die andere Komponente ist in der zweiten Kammer eingelagert, die die innere Hülse aufweist und die den Micropinsel enthält.

Nachfolgend wird die Erfindung anhand der Zeichnung näher beschrieben. Es zeigen:
- Fig.1: einen Längsschnitt durch eine Ausführungsform der Erfindung,
- Fig. 2: einen Schnitt entlang der Schnittlinie AA in Fig.1, und
- Fig. 3: eine Detailansicht einer Ausführungsform von Rastelementen.

**Fig. 1** zeigt einen Längsschnitt durch eine Mehrkammer-Ampulle, die eine äußere Hülse 2 aufweist. Die äußere Hülse 2 besitzt einen Standfuß 14 und einen zylindrischen Hohlraum, der eine erste Kammer 12 bildet. In der ersten Kammer 12 ist eine Flüssigkeit 17 angeordnet. Die Kammer 12 besitzt vorzugsweise einen planen Boden 31. Die äußere Hülse 2 erstreckt sich längs der Achse y und ist oben offen.

In der äußeren Hülse 2, die eine im wesentlichen glatte Innenwandung aufweist, ist eine kolbenförmige innere Hülse 3 eingelagert. Die innere Hülse 3 ist längs der Achse y verschiebbar in der äußeren Hülse 2 gelagert. Die Unterseite 30 der inneren Hülse 3 bildet den Abschluß für die eingelagerte Flüssigkeit 17 in der Kammer 12. Da die äußere Wandung der inneren Hülse 3 flüssigkeitsdicht an der inneren Wandung der äußeren Hülse 2 anliegt, bildet die innere Hülse 3 ein Verschlußelement für die Kammer 12 der äußeren Hülse.

Die innere Hülse 3 ist wie die äußere Hülse 2 nach oben offen, jedoch steckt abgedichtet ein Micropinsel 1 mit seinem Kopfteil 28 und seinem Schaft 27 in der inneren Hülse 3, deren Öffnung 33 somit verschlossen wird. Der Micropinsel 1 weist einen stielförmigen Handgriff 26 auf, der aus der Öffnung 32 der äußeren Hülse 2 ragt. Unter Bildung einer Hinterschneidung 24 legt sich die äußere Hülse 2 abdichtend an den Handgriff 26 an. Jedoch ist es möglich, eine entsprechend weite Öffnung 25 vorzusehen, um den Micropinsel 1 aus der äußeren Hülse 2 abziehen zu können.

Zwischen der inneren Wandung der inneren Hülse 3 und dem Micropinsel 1 ist eine Abdichtung vorgesehen, die in Fig.1 aus einer Dichtlippe 5 und einer Dichtnut 6 besteht, die das Kopfteil 28 als Ringnut umläuft. Je nach Bedarf, können weitere Abdichtungen vorgesehen sein.

In gleicher Weise ist eine Abdichtung zwischen der inneren Wandung der äußeren Hülse 2 und der äußeren Wandung der inneren Hülse 3 vorgesehen. Die Abdichtung besteht in Fig.1 aus der Dichtlippe 7 und der Dichtnut 8, die gleichzeitig bewirken, daß die innere Hülse 3 in einer oberen Höhenposition gehalten wird. Nach Fig.1 sind parallel zu der untersten Dichtnut 8 höher angeordnete Nuten vorgesehen, die in Form von Rastnuten 9 Rastelemente bilden. Mittels der Rastnuten 9 läßt sich die kolbenförmige innere Hülse 3 schrittweise absenken.

Der Boden 31 der äußeren Hülse 2 ist an die Form der Unterseite 30 der inneren Hülse 3 so angepaßt, daß im vollständig abgesenkten Zustand kein Spalt verbleibt. Vorzugsweise sind der Boden 31 und die Unterseite 30 plan, können aber auch z.B. kugelig gekrümmt sein. Wenn die Unterseite 30 plan auf dem Boden 31 aufliegt, kommt die oberste Rastnut 9 mit der Dichtlippe 5 in Eingriff. D. h., der Hubweg der Unterseite 30 entspricht dem Abstand der Dichtnut 8 zur obersten Rastnut 9.

Die Haltekräfte zwischen der äußeren Hülse 2 und der inneren Hülse 3 sind größer als die Haltekräfte des Micropinsels 1 in der inneren Hülse 3. Damit ist sichergestellt, daß bei einem Abziehen des Micropinsels 1 die innere Hülse nicht wieder nach oben gezogen wird.

Die innere Hülse 3 spannt eine zweite Kammer 13 auf, die mit einer zweiten Flüssigkeit 16 gefüllt sein kann. Somit lassen sich zwei Kammern 12, 13 bilden, die eine Zweikomponenten-Lösung aufnehmen. Die erste Kammer 12 läßt sich im wesentlichen mit einem kleinen Restluftanteil auffüllen. Um die Restluft zu entfernen, kann die innere Hülse 3 vor Verschluß mit dem Micropinsel 1 in eine entsprechende Position abgesenkt werden. Ebenso ist es möglich, die Ampulle auf dem Kopf stehend zu füllen und den Standfuß 14 nach dem Befüllen anzuschweißen.

An dem Kopfteil 28 des Micropinsels 1 ist eine Spitze 10 ausgebildet, die nach Fig.1 eine Beflockung 11 aufweist. Die Spitze 10 reicht im wesentlichen bis zu dem Bodenbereich der zweiten Kammer 13. Anstelle der Beflockung 11 können auch Pinselhaare vorgesehen sein. Die Spitze 10 kann auch direkt auf den Boden der zweiten Kammer 13 drücken, wenn die innere Hülse 3 abgesenkt werden soll. Bevorzugt ist jedoch an dem Micropinsel 1 eine Auflageschulter 4 vorgesehen, die sich z.B. an einem Absatz in der Wandung der inneren Hülse 3 abstützt. Somit laßt sich die innere Hülse 3 auch mit einem Micropinsel 1 absenken, der Pinselhaare aufweist.

Wesentlich ist nun für den Absenkvorgang der inneren Hülse 3, daß Mittel vorgesehen sind, die ein Überströmen der Flüssigkeit 17 aus der ersten Kammer 12 in die zweite Kammer 13 der inneren Hülse 3 erlauben. Hierzu weist die Wandung der inneren Hülse 3 radiale Bohrungen 15 auf, die im Bodenbereich der Hülse 3 angeordnet sind. Je nach der Viskosität der Flüssigkeit 17 können eine oder mehrere Bohrungen 15 vorgesehen sein. Die Bohrungen 15, von der in Fig. 1 nur eine erkennbar ist, sind auf die innere Wandung der äußeren Hülse 2 gerichtet. Folglich dichtet die Wandung der äußeren Hülse 2 die Bohrungen 15 in der Wandung der inneren Hülse 3 ab.

Bei der Abwärtsbewegung der inneren Hülse 3 zwängt sich die Flüssigkeit 17 zwischen der inneren Hülse 3 und der inneren Wandung der äußeren Hülse 2 zu der Bohrung 15 und kann so in die zweite Kammer 13 überströmen. Damit die Wandungen der aufeinander liegenden Hülsen 2, 3 abheben können, besteht die Ampulle aus federelastischem Material.

Weiter ist wesentlich, daß die Bildung eines Wandspaltes zwischen den Hülsen 2, 3 durch die Abdichtung aus der ringförmigen Dichtlippe 7 und der Dichtnut 8 unterstützt wird. Hierzu ist wichtig, daß die Dichtlippe 7 oberhalb der Kammer 12 bzw. des Flüssigkeitsspiegels der Flüssigkeit 17 angeordnet ist. Mit der Abwärtsbewegung der inneren Hülse 3 verläßt die Dichtlippe 7 die Dichtnut 8. Die Dichtlippe 7 kommt auf der äußeren Wandung der inneren Hülse 3 zum Gleiten. Wegen des nunmehr engeren Durchmessers preßt die innere Hülse 3 die Wandung der äußeren Hülse 2 in Richtung der Pfeile x nach außen bzw. die Wandung der inneren Hülse 3 wird nach innen gedrückt. Funktionell dient die Abdichtung aus der Dichtlippe 7 und der Dichtnut 8 zusätzlich dazu, bei der Abwärtsbewegung der inneren Hülse 3 den Wandungsspalt zu erhöhen, damit die Flüssigkeit 17 leicht überströmen kann. Dabei ist es unbeachtlich, ob die Dichtlippe 7 an der Hülse 2 oder der Hülse 3 ausgebildet ist, um die Spreizwirkung in Richtung der Pfeile x zu bewirken.

Bevorzugt ist an der äußeren Wandung der inneren Hülse 3 ein Sammelkanal 18 vorgesehen, damit die Flüssigkeit schneller zu den Bohrungen 15 findet und sich kein zu hoher Druck bei dem Umströmvorgang der Flüssigkeit 17 zwischen den Wandungen aufbauen kann. Somit wird weiter vermieden, daß die äußere Hülse 2 platzen kann.

Vorzugsweise umläuft der Sammelkanal 18 unter Verbindung der Bohrungen 15 die äußere Wandung der inneren Hülse 3 als wellenförmiger Kurvenzug so, daß die Bohrungen 15 in den Wellentälern liegen. Da die einzelnen Abschnitte des Sammelkanals 18 schiefe Ebenen bilden, ist sichergestellt, daß alle restlichen Teile der Flüssigkeit 17 in die zweite Kammer 13 abfließen und keine Restbestände in dem Sammelkanal 18 verbleiben. Im Zusammenwirken mit den zusätzlichen Rastnuten 9, die in bestimmten Höhenlagen angeordnet sind, lassen sich Anteile der Flüssigkeit 17 portionsweise in die Kammer 13 überführen. D.h., das Volumen der Kammer 12 läßt sich stufenweise verkleinern. Dabei verbleibt der Rest der Flüssigkeit 17 in der Kammer 12 weiterhin gut verschlossen.

Weiter zeigt Fig. 1 eine Verschweißung 21 im oberen Bereich der Hülsen 2, 3. Ebenso ein umlaufende Sollbruchstelle 19 an der äußeren Hülse 2 und eine umlaufende Sollbruchstelle 20 an der inneren Hülse 3. Weiter ist ein Führungskanal 23 in der äußeren Hülse 2 und eine Nase 22 an der äußeren Wandung der inneren Hülse 3 vorgesehen. Der Führungskanal 23 weist eine L-Form auf, wobei ein ringförmiger Abschnitt die Achse y umkreist und ein geradliniger Abschnitt sich parallel zu der Achse y erstreckt. In Fig. 1 ist im wesentlichen nur der geradlinige Abschnitt erkennbar. Die Nase 22 ist an den Führungskanal 23 angepaßt.

**Fig. 2** zeigt einen Schnitt durch den Bereich des Führungskanals 23 und die zylindrischen Wandungen der Hülsen 2, 3, die konzentrisch um den Micropinsel 1 angeordnet sind. Die Sollbruchstellen 19, 20 sowie die Nase 22 und der Führungskanal 23 bilden eine Kindersicherung. In der in Fig. 2 gezeigten Stellung liegt die Nase 22 auf dem ringförmigen Abschnitt der L-Form des Führungskanals 23 auf. Der ringförmige Abschnitt bildet gleichzeitig eine Geleitfläche 29 für die Nase 22. Ein Absenken der Hülse 3 in der gezeigten Position ist nicht möglich.

Zum Absenken muß die nach Fig. 2 die äußere Hülse 2 im unteren Bereich gehalten und im oberen Bereich im Uhrzeigersinn gedreht werden. Dabei reißt die Sollbruchstelle 19 auf und die Nase 22 wird gleitend auf der Gleitfläche 29 zu dem geradlinigen Abschnitt des Führungskanals 23 geführt. Anschließend ist die Hülse 3 absenkbar und die Nase 22 gleitet in dem geradlinigen Abschnitt des Führungskanals 23. Dabei reißt die zweite Sollbruchstelle 20 auf.

Folglich wirken die Gleitfläche 29 und die Sollbruchstelle 19 in einer ersten Stufe zusammen, ein Absenken der Hülse 3 zu unterbinden. In einem zweiten Sicherungsschritt wirken die Verschweißung 21 und die Sollbruchstelle 20 zusammen, eine Absenken der Hülse 3 zu unterbinden, obwohl sich die Nase 22 über dem geraden Abschnitt des Führungskanals 23 befindet. Befinden sich eine weniger gefährliche Flüssigkeit 17 in der Kammer 12, kann man z.B. auf die Verschweißung 23 und die Sollbruchstelle 20 verzichten. In einer anderen Ausführungsform ist es gleichfalls möglich, den Führungskanal 23 umgekehrt anzuordnen, damit zuerst eine geradlinige Verschiebung und anschließend eine Drehbewegung erforderlich ist, um die Hülse 3 abzusenken.

Die oberen und abgetrennten Teile der Hülsen 2, 3 werden an dem Handgriff 26 in Richtung der Achse y verschoben und bilden einen Fingerschutz vor zurücklaufender Flüssigkeit, wenn der getränkte Micropinsel 1 entnommen wurde.

Mittels der Rastnuten 9 ist ein schrittweises Absenken und portionsweises Umfüllen der Flüssigkeit 17 in die Kammer 13 möglich. Fig. 3 zeigt, daß die Rastelemente, zu denen die Dichtlippe 7 und die Dichtnut 8 gehören als Sperriegel ausgebildet sein können und Hinterschneidungen aufweisen, so daß eine Rückbewegung der inneren Hülse 3 beim Abziehen des Micropinsel 1 vollkommen unterbunden wird.

### Bezugszeichenliste

01 = Micropinsel
02 = äußere Hülse
03 = innere Hülse
04 = Auflageschulter
05 = Dichtlippe
06 = Dichtnut
07 = Dichtlippe
08 = Dichtnut
09 = Rastnut
10 = Spitze
11 = Beflockung
12 = erste Kammer
13 = zweite Kammer
14 = Standfuß
15 = Bohrung
16 = erste Flüssigkeit
17 = zweite Flüssigkeit
18 = Sammelkanal
19 = Sollbruchstelle
20 = Sollbruchstelle
21 = Verschweißung
22 = Nase
23 = Führungskanal
24 = Hinterschneidung
25 = Öffnung
26 = Handgriff
27 = Schaft
28 = Kopfteil
29 = Gleitfläche
30 = Unterseite
31 = Boden
32 = Öffnung
33 = Öffnung

## Patentansprüche

1. Mehrkammer-Ampulle für portionierte Flüssigkeiten, mit einer äußeren Hülse (2) aus elastischem Material, die im Inneren eine Kammer (12) aufweist, die sich längs einer Achse (y) erstreckt und die bodenseitig mit einem Boden (31) verschlossen ist, und mit einem Verschlußelement, das die äußere Hülse (2) kopfseitig verschließt und das einen Micropinsel (1) aufweist, der an der Spitze (10) ein flüssigkeitsaufnehmendes Element besitzt,
dadurch gekennzeichnet,
daß das Verschlußelement aus einer inneren Hülse (3) mit einer Kammer (13) besteht, in die der Micropinsel (1) flüssigkeitsdicht und abziehbar eingelagert ist,
daß die innere Hülse (3) in der Kammer (12) flüssigkeitsdicht und längs der Achse (y) gleitbar als verschiebbarer Kolben in der äußeren Hülse (2) eingelagert ist,
daß die innere Hülse (3) mit Abstand zur Unterseite (30) radiale Bohrungen (15) aufweist, die die Wandung der inneren Hülse (3) von der Kammer (13) in Richtung der Wandung der äußeren Hülse (2) durchbrechen,
daß die Unterseite (30) der innere Hülse (3) in einem Abstand zu dem Boden (31) der äußeren Hülse (3) anordenbar ist,
daß Rastelemente vorgesehen sind, die die innere Hülse (3) bezogen auf den Boden (31) der äußeren Hülse (2) in einer oberen und einer unteren Höhenpositionen fixieren,
daß die obere Höhenposition der inneren Hülse (3) den Speicherzustand und die untere Höhenposition der inneren Hülse (3) den Entnahmezustand der Flüssigkeit bilden,
daß die Spitze (10) des Micropinsels (1) im Bereich des Bodens der Kammer (13) der inneren Hülse (3) angeordnet ist,
daß eine ringförmige Dichtlippe (7) und eine zugehörige Dichtnut (8) zwischen der inneren Wandung der äußeren Hülse (2) und der äußeren Wandung der inneren Hülse (3) angeordnet ist, und
daß die Dichtlippe (7) und die Dichtnut (8) oberhalb des Raumes der Kammer (12) angeordnet ist, der mit einer Flüssigkeit aufgefüllt ist.

2. Mehrkammer-Ampuile nach Anspruch 01, dadurch gekennzeichnet, daß die Kammer (12) der äußeren Hülse (2) im Querschnitt eine Kreisform aufweist, und daß daran angepaßt die äußere Wandung der inneren Hülse ein Kreiszylinder ist.

3. Mehrkammer-Ampulle nach Anspruch 02, dadurch gekennzeichnet, daß die innere Hülse (3) einen Durchmesser von 2,35mm aufweist.

4. Mehrkammer-Ampulle nach Anspruch 01 und 03, dadurch gekennzeichnet, daß oberhalb der Dichtlippe (7) und der Dichtnut (8) im Abstand des Hubweges der inneren Hülse (3) in der Kammer (12) der äußeren Hülse (2) eine Rastnut (9) ausgebildet ist.

5. Mehrkammer-Ampulle nach Anspruch 04, dadurch gekennzeichnet, daß die Dichtlippe (7), die Dichtnut (8) und die Rastnut (9) hinterschneidene Elemente aufweisen, die Sperriegel bilden, die eine Rückbewegung der inneren Hülse (3) in die obere Höhenposition unterbinden.

6. Mehrkammer-Ampulle nach Anspruch 01 und 05, dadurch gekennzeichnet, daß zwischen der inneren Wandung der inneren Hülse (3) und einem Kopfteil (28) des Micropinsels (1) eine Dichtlippe (5) und eine Dichtnut (6) ausgebildet ist.

7. Mehrkammer-Ampulle nach Anspruch 01 und 06, dadurch gekennzeichnet, daß die Haltekraft der Rastelemente zwischen den äußeren und inneren Hülsen (2, 3) größer ist als die Haltekraft zwischen der inneren Hülse (3) und dem Bereich des Micropinsels (1), der von den Hülsen (2, 3) umfaßt wird.

8. Mehrkammer-Ampulle nach Anspruch 01 und 07, dadurch gekennzeichnet, daß ein Schaft (27) des Micropinsels (1) eine Auflageschulter (4) aufweist, die sich auf einem Absatz der Wandung der inneren Hülse (3) abstützt.

9. Mehrkammer-Ampulle nach Anspruch 01 und 08, dadurch gekennzeichnet, daß im oberen Bereich der äußeren und inneren Hülsen (2, 3) eine Verschweißung (21) ausgebildet ist.

10. Mehrkammer-Ampulle nach Anspruch 01 und 09, dadurch gekennzeichnet, daß zwischen der äußeren und inneren Hülse (2, 3) Führungselemente ausgebildet sind, die zur Abwärtsbewegung der inneren Hülse (3) aufeinanderfolgend eine Drehbewegung und eine Schiebebewegung erfordern.

11. Mehrkammer-Ampulle nach Anspruch 10, dadurch gekennzeichnet, daß die Führungselemente aus einer Nase (22) und einem Führungskanal (23) bestehen, der eine L-Form aufweist, die aus einen Abschnitt aus einem Ringsegment, der die Achse (y) umläuft, und einem geradlinigen Kanal gebildet ist, der sich parallel und längs der Achse (y) erstreckt.

12. Mehrkammer-Ampulle nach Anspruch 01 und 11, dadurch gekennzeichnet, daß die äußere und die innere Hülse (2, 3) im Bereich des Schaftes (27) des Micropinsels (1) Sollbruchstellen (19, 20) aufweisen.

13. Mehrkammer-Ampulle nach Anspruch 01 und 12, dadurch gekennzeichnet, daß die Bohrungen (15) mit einem Sammelkanal (18) verbunden sind, der die äußere Wandung der inneren Hülse (3) ringförmig umläuft.

14. Mehrkammer-Ampulle nach Anspruch 13, dadurch gekennzeichnet, daß der Sammelkanal (18) einen wellenförmigen Kurvenzug bildet, in dessen Tiefpunkten die Bohrungen (15) angeordnet sind.

15. Mehrkammer-Ampulle nach Anspruch 01 und 14, dadurch gekennzeichnet, daß die Spitze (10) des Micropinsels (1) beflockt ist.

16. Mehrkammer-Ampulle nach Anspruch 01 und 15, dadurch gekennzeichnet, daß die äußere Hülse (2) einen Standfuß (31) aufweist.

17. Mehrkammer-Ampulle nach Anspruch 01 bis 16, dadurch gekennzeichnet, daß in der Kammer (12) eine erste Komponente (17) und in Kammer (13) eine zweite Komponente (16) einer Zweikomponenten - Flüssigkeit untergeracht ist.

18. Mehrkammer-Ampulle nach Anspruch 01 bis 17, dadurch gekennzeichnet, daß längst der Achse (y) zwischen der inneren und äußeren Hülse (2, 3) mehrere Rastelemente mit Abstand in einer Höhe übereinander angeordnet sind, bei der die Kammer (12) im Volumen um einen bestimmten Anteil verkleinert wird.

19. Mehrkammer-Ampulle nach Anspruch 01 bis 18, dadurch gekennzeichnet, daß die Unterseite (30) der inneren Hülse (3) spaltfrei auf dem Boden (31) der Kammer (12) der äußeren Hülse (2) anordenbar ist.

20. Mehrkammer-Ampulle nach Anspruch 19, dadurch gekennzeichnet, daß die Unterseite (30) und der Boden (31) plan sind.

## Claims

1. Multi-chamber ampoule for measured doses of liquids comprising an outer sleeve (2) of elastic material having in its interior a chamber (12) extending along an axis (y) and closed at the its lower end by a bottom (31), and a closure element closing said outer sleeve (2) at its upper portion and including a micro brush (1) which has a liquid-absorbing element at its tip (10),
characterized in
that said closure element consists of an inner sleeve (3) comprising a chamber (13) in which said micro brush (1) is liquid-tightly and removably supported,
that said inner sleeve (3) is encased liquid-tightly and slidingly along axis (y) as a movable piston in said outer sleeve (2),
that said inner sleeve (3) has, in spaced relationship relative to bottom (30), radial bores (15) perforating the wall of said inner sleeve (3) from said chamber (13) in direction of the wall of said outer sleeve (2),
that said bottom (30) of said inner sleeve (3) is positionable in spaced relationship to said bottom (31) of said outer sleeve (3),
that locking elements are provided locking said inner sleeve (3) relative to said bottom(31) of said outer sleeve (2) at an upper and a lower height position,
that said upper height position of said inner sleeve (3) defines the storage position and said lower height position of said inner sleeve (3) defines the discharge position of the liquid,
that said tip (10) of said micro brush (1) is arranged near the bottom of said chamber (13) of said inner sleeve (3),
that an annular sealing lip (7) and a corresponding sealing groove (8) are disposed between the inner wall of said outer sleeve (2) and the outer wall of said inner sleeve (3), and
that said sealing lip (7) and said sealing groove (8) are disposed above the space of said chamber (12), which is filled with a liquid.

2. Multi-chamber ampoule according to claim 01, characterized in that said chamber (12) of said outer sleeve (2) has a circular cross-section and that, adapted thereto, the outer wall of said inner sleeve constitutes a circular cylinder.

3. Multi-chamber ampoule according to claim 02, characterized in that said inner sleeve (3) has a diameter of 2.35 mm.

4. Multi-chamber ampoule according to claims 01 and 03, characterized in that above said sealing lip (7) and said sealing groove (8), at a distance of the height of lift of said inner sleeve (3), a locking groove (9) is provided in said chamber (12) of said outer sleeve (2).

5. Multi-chamber ampoule according to claim 04, characterized in that said sealing lip (7), said sealing groove (8) and said locking groove (9) include back-tapered elements which form blocking elements preventing backward movement of said inner sleeve (3) to the upper height position.

6. Multi-chamber ampoule according to claims 01 and 05, characterized in that between the inner wall of said inner sleeve (3) and a head portion (28) of said micro brush (1) a sealing lip (5) and a sealing groove (6) are provided.

7. Multi-chamber ampoule according to claims 01 and 06, characterized in that the holding force of the locking elements between said outer and said inner sleeves (2, 3) is greater than the holding force between said inner sleeve (3) and the area of said micro brush (1) encased by said sleeves (2, 3).

8. Multi-chamber ampoule according to claims 01 and 07, characterized in that a shaft (27) of said micro brush (1) has a bearing shoulder (4) resting against a step in the wall of said inner sleeve (3).

9. Multi-chamber ampoule according to claims 01 and 08, characterized in that in the upper area of said outer and inner sleeves (2, 3) a welding (21) is provided.

10. Multi-chamber ampoule according to claims 01 and 09, characterized in that between said outer and said inner sleeve (2, 3) guide elements are provided, which for the downward movement of said inner sleeve (3), require consecutively both a rotating movement and a shift movement.

11. Multi-chamber ampoule according to claim 10, characterized in that said guide elements consist of a nose (22) and a guide channel (23) having an L shape formed of a section of a ring segment which surrounds axis (y) and a straight-line channel which extends in parallel and along said axis (y) .

12. Multi-chamber ampoule according to claims 01 and 11, characterized in that said outer and said inner sleeve (2, 3) include rated break points (19, 20) in the area of said shaft (27) of said micro brush (1).

13. Multi-chamber ampoule according to claim 01 and 12, characterized in that said bores (15) are connected with a collecting channel (18) annularly surrounding the outer wall of said inner sleeve (3).

14. Multi-chamber ampoule according to claim 13, characterized in that said collecting channel (18) forms a wave-shaped curve path in the troughs of which said bores (15) are provided.

15. Multi-chamber ampoule according to claims 01 and 14, characterized in that said tip (10) of said micro brush (1) is provided with flocculi.

16. Multi-chamber ampoule according to claims 01 and 15, characterized in that said outer sleeve (2) has a base(31).

17. Multi-chamber ampoule according to claims 01 through 16, characterized in that in said chamber (12) a first component (17) and in said chamber (13) a second component (16) of a two-component liquid are stored.

18. Multi-chamber ampoule according to claims 01 through 17, characterized in that along axis (y) between said inner and said outer sleeve (2, 3) a plurality of locking elements are arranged in spaced relationship one above the other at a height at which said chamber (12) is reduced in volume for a determined proportion.

19. Multi-chamber ampoule according to claims 01 through 18, characterized in that said bottom (30) of said inner sleeve (3) may be arranged without any gap on the bottom (31) of said chamber (12) of said outer sleeve (2).

20. Multi-chamber ampoule according to claim 19, characterized in that said bottom (30) and said base part(31) are plane.

## Revendications

1. Ampoule à chambres multiples pour liquides divisés en portions, qui présente une gaine extérieure (2) en matériau élastique avec, à l'intérieur, une chambre (12) qui s'étend le long d'un axe (y) et qui est obturée, du côté du fond, par un fond (31), ainsi que par un élément d'obturation, qui permet de fermer la gaine extérieure (2) du côté de la tête et qui présente une microbrosse (1) ; cette microbrosse est équipée, à sa pointe (10), d'un élément collecteur de liquide caractérisée en ce que :
- l'élément d'obturation est composé d'une gaine intérieure (3) avec une chambre (13) dans laquelle est installée la microbrosse (1) qui peut être extraite et qui garantit l'étanchéité aux liquides,
- la gaine intérieure (3) de la chambre (12) est installée, comme un piston coulissant, dans la gaine extérieure (2) ; elle permet l'étanchéité aux liquides et peut glisser le long de l'axe (y),
- la gaine intérieure (3) présente, à une certaine distance de la face inférieure (30), des trous radiaux (15), qui transpercent la paroi de la gaine intérieure (3), depuis la chambre (13) vers la paroi de la gaine extérieure (2),
- la face inférieure (30) de la gaine intérieure (3) peut être placée à une certaine distance du fond (31) de la gaine extérieure (2),
- des crans ont été prévus pour permettre de fixer la gaine intérieure (3) dans deux positions en hauteur différentes, une supérieure et une inférieure, par rapport au fond (31) de la gaine extérieure (2),
- la position en hauteur supérieure de la gaine intérieure (3) représente le niveau de réserve du liquide et la position en hauteur inférieure de la gaine intérieure (3) représente le niveau de prélèvement du liquide,
- la pointe (10) de la microbrosse (1) est placée au niveau du fond de la chambre (13) de la gaine intérieure (3),
- une lèvre d'étanchéité en forme d'anneau (7) ainsi qu'une rainure d'étanchéité (8) correspondante sont placées entre la paroi intérieure de la gaine extérieure (2) et la paroi extérieure de la gaine intérieure (3), et
- la lèvre d'étanchéité (7) ainsi que la rainure d'étanchéité (8) sont placées au-dessus de l'espace de la chambre (12), qui est elle-même remplie avec un liquide.

2. Ampoule à chambres multiples selon la revendication 01, qui caractérise par le que la chambre (12) de la gaine extérieure (2) présente, vue en coupe, une forme circulaire et que, pour s'adapter à celle-ci, la paroi extérieure de la gaine intérieure a la forme d'un cylindre circulaire.

3. Ampoule à chambres multiples selon la demande 02, caractérisée en ce que la gaine intérieure (3) présente un diamètre de 2,35 mm.

4. Ampoule à chambres multiples selon les demandes 01 et 03, caractérisée en ce que, au-dessus de la lèvre d'étanchéité (7) et de la rainure d'étanchéité (8), se trouve une rainure d'enclenchement (9), placée à une certaine distance du trajet de la course de la gaine intérieure (3) dans la chambre (12) de la gaine extérieure (2).

5. Ampoule à chambres multiples selon la revendication 04, caractérisée en ce que la lèvre d'étanchéité (7), la rainure d'étanchéité (8), ainsi que la rainure d'enclenchement (9) présentent des éléments qui s'entrecroisent pour former des verrouillages, qui empêchent un mouvement de recul de la gaine intérieure (3) vers la position en hauteur supérieure.

6. Ampoule à chambres multiples selon les revendications 01 et 05, caractérisée en ce que l'on trouve, entre la paroi intérieure de la gaine intérieure (3) et une partie de la tête (28) de la microbrosse (1), une lèvre d'étanchéité (5) et une rainure d'étanchéité (6).

7. Ampoule à chambres multiples selon les revendications 01 et 06, caractérisée en ce que la force de rétention exercée par les crans placés entre les gaines extérieure et intérieure (2, 3) est plus grande que la force de rétention exercée entre la gaine intérieure (3) et la zone de la microbrosse (1) délimitée par les deux gaines (2, 3).

8. Ampoule à chambres multiples selon les revendications 01 et 07, caractérisée en ce que le corps (27) de la microbrosse (1) possède un épaulement d'appui (4), qui s'appuie lui-même sur un palier de la paroi de la gaine intérieure (3).

9. Ampoule à chambres multiples selon les revendications 01 et 08, caractérisée en ce qu'il y a une soudure (21) sur la partie supérieure des gaines extérieure et intérieure (2,3).

10. Ampoule à chambres multiples selon les revendications 01 et 09, caractérisée en ce que l'on trouve des éléments de guidage entre les gaines extérieure et intérieure (2, 3), qui imposent, pour faire descendre la gaine intérieure (3), d'avoir un mouvement de rotation suivi d'un mouvement de poussée.

11. Ampoule à chambres multiples selon la revendication 10, caractérisée en ce que les éléments de guidage se composent d'un tenon (22) et d'un canal de guidage (23) en forme de L, constituée par une section d'un segment annulaire, qui tourne autour de l'axe (y), et par un canal rectiligne, qui s'étend le long de l'axe (y) et parallèlement à celui-ci.

12. Ampoule à chambres multiples selon les revendications 01 et 11, caractérisée en ce que les gaines extérieure et intérieure (2, 3) présentent des points destinés à la rupture (19, 20), au niveau du corps (27) de la microbrosse (1).

13. Ampoule à chambres multiples selon les revendications 01 et 12, caractérisée en ce que les trous (15) sont reliés à un canal collecteur (18), qui entoure, en forme d'anneau, la paroi extérieure de la gaine intérieure (3).

14. Ampoule à chambres multiples selon la revendication 13, caractérisée en ce que le canal collecteur (18) forme une courbe ondulatoire, sur les points bas de laquelle sont disposés les trous (15).

15. Ampoule à chambres multiples selon les revendications 01 et 14, caractérisée en ce que la pointe (10) de la microbrosse (1) est floquée.

16. Ampoule à chambres multiples selon les revendications 01 et 15, caractérisée en ce que la gaine extérieure (2) présente un pied stable (31).

17. Ampoule à chambres multiples selon les revendications 01 à 16, caractérisée en ce que la première composante (17) d'un liquide à deux composantes se trouve dans la chambre (12) et que la deuxième composante (16) de ce liquide se trouve dans la chambre (13).

18. Ampoule à chambres multiples selon les revendications 01 à 17, caractérisée en ce que, le long de l'axe (y), entre les gaines intérieure et extérieure (2, 3), plusieurs crans sont placés à intervalles réguliers les uns au-dessus des autres sur une certaine hauteur, ce qui va réduire le volume de la chambre (12) d'un certain pourcentage.

19. Ampoule à chambres multiples selon les revendications 01 à 18, caractérisée en ce que la face inférieure (30) de la gaine intérieure (3) peut être précisément placée, sans aucun espace, sur le fond (31) de la chambre (12) de la gaine extérieure (2).

20. Ampoule à chambres multiples selon la revendication 19, caractérisée en ce que la face inférieure (30) et le fond (31) sont plans.
